# EUROPÄISCHE PATENTSCHRIFT

(11) **EP 0 005 283 B1**
(45) Veröffentlichungstag und Bekanntmachung des Hinweises auf die Patenterteilung: **02.09.1981**
(21) Anmeldenummer: 79200148.9
(22) Anmeldetag: 27.03.1979
(51) Int. Cl.: E06B 1/18, E06B 3/46, E06B 3/52

(54) **Feststehender Metallrahmen für horizontal bewegbare Schiebefenster oder Schiebetüren**
Fixed metal frame for horizontally movable sliding windows or sliding doors
Chambranle métallique pour des fenêtres ou des portes coulissantes à glissement horizontal

(30) Priorität: 06.05.1978 DE 2819916
(43) Veröffentlichungstag der Anmeldung: 14.11.1979
(73) Patentinhaber: WIELAND-WERKE AG, 89079 Ulm (DE)
(72) Erfinder: Bommer, Werner, D-7900 Ulm (Donau) (DE)

## Beschreibung

Die Erfindung betrifft einen feststehenden Metallrahmen für horizontal bewegbare Schiebefenster oder Schiebetüren mit Schiebeflügeln in mindestens zwei zueinander versetzt liegenden Ebenen und mit gegeneinander isolierten Außen- und Innenprofilen, deren Isolierung von Nutstegen der Profile gehalten wird, wobei die zur Arretierung der Schiebeflügel vorgesehenen Riegelbolzen jeweils mit Schrauben od. dgl. befestigt sind, die mit Bohrungen an dem einen Profil und mit einem Vorsprung an dem anderen Profil zusammenwirken, der im Raum zwischen den beiden Profilen angeordnet ist.

Bei einem bekannten Metallrahmen nach WICONA^{»-}Faltplan »Hebe-Schiebetüren W 23.2 s 0701 (Juni, 1977) wird - von der Türaußenseite aus gesehen - jeweils die vordere Hälfte der linken Riegelbolzen mit dem Außenprofil und die hintere Hälfte der rechten Riegelbolzen mit dem Innenprofil mittels eines Schraubenpaares verschraubt. Die Riegelbolzen sind mittels eines weiteren Schraubenpaares unter Verwendung von Gewindebuchsen an dem zwischen Außen-und Innenprofil eingeschäurnten Kunststoff festgelegt.

Diese Befestigungsart ist relativ aufwendig, da insbesondere für die Gewindebuchsen andere Bohrlöcher als für die Schrauben erforderlich sind und die Gewindebuchsen getrennt eingesetzt werden müssen. Außerdem bringt die Befestigung im Kunststoff weitere Probleme mit sich.

Es ist daher Aufgabe der Erfindung, die Befestigung der Riegelbolzen zu vereinfachen und dabei gleichzeitig die Stabilität der Verbindung zu erhöhen und die Isolsationswirkung aufrechtzuerhalten.

Die Aufgabe wird erfindungsgemäß dadurch gelöst, daß der Vorsprung von einer Befestigungsleiste gebildet wird, die unabhängig von den Nutstegen für die Isolierung ist, und daß sich die Befestigungsleiste zumindest über den Bereich der Riegelbolzen in Profillängsrichtung erstreckt, mit mindestens einer Bohrung für eine Schraube versehen ist und so bemessen und angeordnet ist, daß keine Wärme- bzw. Kältebrücken zwischen den beiden Profilen gebildet werden.

Durch die Verbindung der Riegelbolzen mit der Befestigungsleiste ergibt sich ein sicherer Sitz der Riegelbolzen.

Mit Bohrungen versehene Befestigungsleisten als solche sind zwar aus der US-A-4 037 378 oder dem DE-U-7 711 216 bekannt, diese Veröffentlichungen betreffen jedoch keine Schiebekonstruktionen und geben insbes. keine Hinweise, wie die Befestigung von Riegelbolzen bei wärmegedämmten Schiebekonstruktionen verbessert werden soll.

Es ist ohne weiteres möglich, die Befestigungsleiste nachträglich mit dem Außen- bzw. Innenprofil zu verbinden. Im Rahmen der Erfindung wird jedoch die Ausbildung des die Befestigungsleiste aufweisenden Außen- oder Innenprofils als Strangpreßprofil bevorzugt.

Es empfiehlt sich, die Befestigungsleiste parallel zur Grundplatte der Riegelbolzen verlaufen zu lassen, da insbesondere bei der bevorzugten Verschraubung der Riegelbolzen mit der Befestigungsleiste gleiche Bohrlöcher für alle Schrauben verwendet werden können. Es sind natürlich auch andere Befestigungsarten wie Vernieten oder ähnliches möglich.

Damit durch die Befestigungsleiste keine Wärme- bzw. Kältebrücken gebildet werden, beträgt der Abstand der Befestigungsleiste von dem gegenüberliegenden Außen- oder Innenprofil vorzugsweise mindestens 6 mm.

In den Fällen, in denen Außen- und Innenprofil durch eingeschäumten Kunststoff verbunden sind, empfiehlt es sich, die Befestigungsleiste im Kunststoff anzuordnen.

In den Fällen, in denen Außen- und Innenprofil durch je zwei in Nuten der Profile eingesetzte lsolierstäbe verbunden sind, verläuft die Befestigungsleiste bevorzugt in der Innenkammer parallel zu den lsolierstäben.

Die Erfindung wird anhand des folgenden Ausführungsbeispiels näher erläutert. Es zeigt
Fig. 1 einen Querschnitt durch die linke Seite einer Hebe-Schiebetür und
Fig. 2 perspektivisch die Anordnung eines Riegelbolzens am vertikalen Rahmenschenkel.

Von dem feststehenden Metallrahmen 1 einer Hebe-Schiebetür sind in den Fig. 1 und 2 der linke, vertikale Rahmenschenkel 2 und der untere, horizontale Rahmenschenkel 3 angedeutet. Der äußere Schiebeflügel ist in Fig. 1 mit 4 bezeichnet.

Der als isoliertes Verbundprofil ausgebildete Rahmenschenkel 2 weist ein Außenprofil 2' und ein Innenprofil 2" aus Leichtmetall auf, die durch zwei in Nutstegen 5 der Profile 2', 2" eingesetzte Isolierstäbe 6 verbunden sind. Hierdurch wird eine Innenkammer 7 gebildet.

Zur Arretierung des äußeren Schiebeflügels 4 an dem Rahmenschenkel 2 sind üblicherweise zwei Riegelbolzen 8 vorgesehen (hier ist nur die Befestigung eines Riegelbolzens 8 dargestellt). Die äußere (zur Außenseite der Hebe-Schiebetür weisende) Hälfte 8' ist mit einem Paar Schrauben 9 an dem Außenprofil 2', die innere Hälfte 8" ist mit einem weiteren Paar Schrauben 10 mit einer sich in Profillängsrichtung erstreckenden Befestigungsleiste 11 des Innenprofils 2" verschraubt. Durch die Verbindung des Riegelbolzens 8 sowohl mit dem Außenprofil 2' als auch mit dem Innenprofil 2" ergibt sich ein sicherer Sitz des Riegelbolzens 8.

Die Befestigungsleiste 11 ist in der Innenkammer 7 angeordnet und verläuft parallel zur Grundplatte 12 des Riegelbolzens 8 und zu den Isolierstäben 6. Auf diese Weise lassen sich mittels einer Bohrlehre gleiche Bohrlöcher 14 für alle Schrauben 9, 10 herstellen.

Zur Vermeidung von Wärme- bzw. Kältebrükken zwischen Außenprofil 2' und Innenprofil 2" beträgt der Abstand der Befestigungsleiste 11 von dem Außenprofil 2' mindestens 6 mm; außerdem ist der Riegelbolzen 8 nicht direkt mit dem Rahmenschenkel 2 verschraubt, sondern unter Zwischenschaltung einer Kunststoffunterlage 13.

Die Verhältnisse am rechten, vertikalen Rahmenschenkel zur Arretierung des inneren Schiebeflügels sind analog. Beim Einbau der Riegelbolzen 8 ist lediglich darauf zu achten, daß sie jeweils um 180° gedreht werden.

## Patentansprüche

1. Feststehender Metallrahmen (1) für horizontal bewegbare Schiebefenster oder Schiebetüren mit Schiebeflügeln (4) in mindestens zwei zueinander versetzt liegenden Ebenen und mit gegeneinander isolierten Außen- und Innenprofilen (2', 2"), deren Isolierung (6) von Nutstegen (5) der Profile gehalten wird, wobei die zur Arretierung der Schiebeflügel (4) vorgesehenen Riegelbolzen (8) jeweils mit Schrauben (9, 10) od. dgl. befestigt sind, die mit Bohrungen an dem einen Profil und mit einem Vorsprung an dem anderen Profil zusammenwirken, der im Raum zwischen den beiden Profilen angeordnet ist, dadurch gekennzeichnet, daß der Vorsprung von einer Befestigungsleiste (11) gebildet wird, die unabhängig von den Nutstegen (5) für die Isolierung (6) ist, und daß sich die Befestigungsleiste (11) zumindest über den Bereich der Riegelbolzen (8) in Profillängsrichtung erstreckt, mit mindestens einer Bohrung (14) für eine Schraube (10) versehen und so bemessen und angeordnet ist, daß keine Wärme- bzw. Kältebrücken zwischen den beiden Profilen (2', 2") gebildet werden.

2. Metallrahmen nach Anspruch 1, dadurch gekennzeichnet, daß das die Befestigungsleiste (11) aufweisende Außenprofil (2') oder Innenprofil (2") als Strangpreßprofil ausgebildet ist.

3. Metallrahmen nach Anspruch 1 oder 2, dadurch gekennzeichnet, daß die Befestigungsleiste (11) parallel zur Grundplatte (12) der Riegelbolzen (8) verläuft.

4. Metallrahmen nach den Ansprüchen 1 bis 3, dadurch gekennzeichnet, daß der Abstand der Befestigungsleiste (11) von dem gegenüberliegenden Außenprofii (2') oder Innenprofil (2") mindestens 6 mm beträgt.

5. Metallrahmen nach den Ansprüchen 1 bis 4, bei dem Außen- und Innenprofile (2', 2") durch eingeschäumten Kunststoff verbunden sind, dadurch gekennzeichnet, daß die Befestigungsleiste (11) im Kunststoff angeordnet ist.

6. Metallrahmen nach den Ansprüchen 1 bis 4, bei dem Außen- und Innenprofile (2', 2") jeweils über zwei in Nuten der Profile eingesetzte Isolierstäbe (6) verbunden sind, dadurch gekennzeichnet, daß die Befestigungsleiste (11) in der Innenkammer (7) parallel zu den lsolierstäben (6) verläuft.

## Claims

1. Fixed metal frame (1) to take up horizontally movable sliding windows or sliding doors with sliding sashes (4) extending in at least two parallel directions and with mutually insulated external and internal sections (2', 2"), the insulating means (6) being held in grooves (5) of the sections, where the locking bolts (8), provided to lock the sliding sashes (4), are fastened with screws (9, 10) or the like, held by bores in the section and by a projecting part, located in the space between the two sections, in the other section, characterized in that the projecting part is formed by a fastening ridge (11) independent from the grooves (5) for insulation (6), and in that the fastening ridge (11) extends along the section at least over the area of the locking bolts (8), provided with at least one bore (14) for one screw (10) an designed and arranged in such a way that there will be no thermal bridges between the two sections (2', 2").

2. Metal frame according to claim 1, characterized in that the external section (2') or the internal section (2"), carrying the fastening ridge (11), is an extruded section.

3. Metal frame according to claims 1 or 2, characterized in that the fastening ridge (11) runs parallel to the base plate (12) of the locking bolts (8).

4. Metal frame according to claims 1 to 3, characterized in that the distance between the fastening ridge (11) and the opposite external section (2') or internal section (2") is at least 6 mm.

5. Metal frame according to claims 1 to 4, wherein the external and the internal section (2', 2") are connected by expanded plastic foam, characterized in that the fastening ridge (11) is embedded in the plastic foam.

6. Metal frame according to claims 1 to 4, wherein the external and internal sections (2', 2") are connected by insulating means, characterized in that the fastening ridge (11) in the internal chamber (7) runs parallel to the insulating means (6).

## Revendications

1. Cadre métallique fixe (1), destiné à supporter des fenêtres ou des portes mobiles, coulissant horizontalement et composées de vantaux coulissants (4), disposés sur au moins deux niveaux décalés et avec des profilés intérieur et extérieur (2', 2"), séparés par une isolation (6) insérée dans des rainures (5) des profilés où les boulons de fermeture (8), prévus pour l'arrêtage des vantaux coulissants (4) sont fixés par des vis (9, 10) ou quelque chose d'analogue, maintenues elles-mêmes dans des alésages d'un des profilés et dans une saillie de l'autre, située entre les deux profilés, caractérisé en ce que la saillie est formée par un ancrage (11) indépendant des rainures (5) de l'isolation (6), et que l'ancrage (11) s'étend le long du profilé, au moins au niveau des boulons de fermeture (8) du profilé, muni au moins d'un alésage (14) pur une vis (10) et dimensionné et disposé de façon à ce que ne se forme aucun pont thermique entre les deux profilés (2', 2").

2. Cadre métallique suivant revendication 1, caractérisé en ce que le profilé extérieur (2') ou le profilé intérieur (2"), muni de l'ancrage (11), est un profilé filé à la presse.

3. Cadre métallique suivant revendications 1 ou 2, caractérisé en ce que l'ancrage (11) est paralléle à la plaque d'assise (12) des boulons de fermeture (8).

4. Cadre métallique suivant revendications 1 à 3, caractérisé en ce que l'écart compris entre l'ancrage (11) et le profilé extérieur (2') ou intérieur (2"), situé face à celui-ci, est d'au moins 6 mm.

5. Cadre métallique suivant revendications 1 à 4, dans lequel les profilés intérieur et extérieur (2', 2") sont reliés par une masse de remplissage synthétique expansible, caractérisé en ce que l'ancrage (11) est situé dans la masse synthétique.

6. Cadre métallique suivant revendications 1 à 4, dans lequel les profilés intérieur et extérieur (2', 2") sont reliés par des barres isolantes (6) logées dans des rainures des profilés, caractérisé en ce que l'ancrage (11) est dans la chambre intérieure (7), parallèle aux barres isolantes.
